# EUROPÄISCHE PATENTSCHRIFT

(11) **EP 1 290 914 B1**
(45) Veröffentlichungstag und Bekanntmachung des Hinweises auf die Patenterteilung: **26.05.2004**
(21) Anmeldenummer: 01916843.4
(22) Anmeldetag: 10.04.2001
(51) Int. Cl.: H04R 25/00

(54) **VERFAHREN ZUR ANPASSUNG EINES HÖRGERÄTES AN EIN INDIVIDUUM**
METHOD FOR ADJUSTMENT OF A HEARING AID TO SUIT AN INDIVIDUAL
PROCEDE POUR ADAPTER UN APPAREIL AUDITIF A UN INDIVIDU

(43) Veröffentlichungstag der Anmeldung: 12.03.2003
(73) Patentinhaber: PHONAK AG, 8712 Stäfa (CH)
(72) Erfinder: KÜHNEL, Volker, CH-8708 Männedorf (CH); VON BUOL, Andreas, CH-8044 Zürich (CH)
(74) Vertreter: Rigling, Peter Daniel
(86) Internationale Anmeldenummer: PCT/CH2001/000232
(87) Internationale Veröffentlichungsnummer: WO 2001/049068

(56) Entgegenhaltungen:
- EP-A- 0 661 905
- US-A- 5 729 658

## Beschreibung

Die vorliegende Erfindung betrifft ein Verfahren zur Anpassung eines Hörgerätes an ein Individuum.

Ein erfolgreiches Anpassen eines Hörgerätes an ein Individuum, bei dem ein Hörschaden vorhanden ist und korrigiert werden soll, ist ein entscheidender, unter anderen die Akzeptanz des Hörgerätes bildender Faktor. Dabei ist nicht nur die Art und das Ausmass des Hörschadens von Bedeutung, sondern auch eine Reihe anderer Gegebenheiten, wie zum Beispiel das persönliche, d.h. individuelle Empfinden von Lautheiten.

Ein Verfahren zum Anpassen eines Hörgerätes an ein Individuum ist aus der Offenlegungsschrift der europäischen Patentanmeldung mit der Nummer EP-A2-0 661 905 bekannt. Das bekannte Verfahren bezieht sich auf die Korrektur einer individuellen, geschädigten psycho-akustischen Wahrnehmung durch Einstellen von Parametern in einem Hörgerät. Dabei wird als Zielfunktion für die Korrektur die statistisch ermittelte mittlere Wahrnehmung von normalhörenden Menschen verwendet.

Aus der erwähnten Offenlegungsschrift ist ferner bekannt; dass zur Voreinstellung der Dynamik-Kompression im Hörgerät eine Lautheitsskalierungsprozedur durchgeführt wird. Damit kann individuell der Grad des Recruitment bei Innenohrschädigung bestimmt und in der Folge eine individuelle Kompensation vorgenommen werden. Ergänzend wird diesbezüglich auf die Veröffentlichung von Kiessling, Kallmeier und Diller mit dem Titel "Versorgung und Rehabilitation mit Hörgeräten" (1997, Thieme, Stuttgart, New York) und von Thomas Brand mit dem Titel "Analysis and optimization of psychophysical procedures in audiology" (Oldenburg : Bibliotheks- und Informationssystem der Univ., 2000. - 148 S Oldenburg, Diss., Univ., 1999. ISBN 3-8142-0721-1) verwiesen.

Die als Zielfunktion verwendete Norm-Lautheitsfunktion wird an einem Kollektiv normalhörender Personen bestimmt, wobei diese Norm-Lautheitsfunktion möglichst mit der selben Prozedur bestimmt wird wie die eigentliche individuelle Messung.

Verschiedene Untersuchungen haben gezeigt, dass insbesondere die Varianz der Norm-Lautheisfunktion recht gross ist. Eine Übersicht der gefundenen Daten wurde in einem Aufsatz von C. Elberling mit dem Titel "Loudness scaling revisited" (J Am Acad Audiol 10, Seiten 248 bis 260, 1999) veröffentlicht.

Der vorliegenden Erfindung liegt daher die Aufgabe zugrunde, ein Verfahren anzugeben, bei dem Einstellungen am Hörgerät vorgenommen werden, die eine verbesserte Anpassung von Hörgeräten an das Lautheitsempfinden des Individuums ermöglichen.

Diese Aufgabe wird durch die in Anspruch 1 angegebenen Massnahmen gelöst. Vorteilhafte Ausgestaltungen der Erfindung sind in weiteren Ansprüchen angegeben.

Die Erfindung weist die folgenden Vorteile auf: Indem sowohl die individuelle Wahrnehmung als auch die statistische Norm-Wahrnehmung von Schwerhörenden in Abhängigkeit des Hörverlustes und die Norm-Wahrnehmung von Normalhörenden bei der Bestimmung der Einstellungen eines Hörgerätes berücksichtigt werden, und zwar gewichtet nach Datenzuverlässigkeit, wird eine für das Individuum optimale Zielfunktion zur Einstellung des Hörgerätes erhalten, womit auch die erhaltene Hörfähigkeit des Individuums verbessert ist. Mit anderen Worten ist es durch die Erfindung gelungen, eine optimale Ziellautheit zu erhalten, welche das individuelle Lautheitsempfinden berücksichtigt.

Die Erfindung wird nachfolgend anhand von Zeichnungen beispielsweise näher erläutert. Dabei zeigt
- Fig. 1: schematisch, eine Quantifizierungseinheit zur Quantifizierung einer individuell wahrgenommenen Lautheit,
- Fig. 2: in Abhängigkeit des Schallpegels, die wahrgenommene Lautheit der Norm sowie eines schwerhörenden Individuums bei einer vorgegebenen Frequenz,
- Fig. 3: die Steigung der Lautheitsfunktion als Funktion des Hörverlustes (HVLS-Funktion) für ein schwerhörendes Individuum und
- Fig. 4: einen Pegel für die Lautheit = 0 als Funktion des Hörverlustes (HVL0-Funktion) für ein schwerhörendes Individuum.

Wie bereits aus den einleitenden Ausführungen hervorgeht, wird erfindungsgemäss eine individuelle und somit bessere Einstellung von Hörgeräten dadurch ermöglicht, dass sowohl Streuungen aufgrund von ungenauen Messungen als auch Streuungen aufgrund von unterschiedlichen individuellen Lautheitsempfindungen bei der Hörgeräteinstellung berücksichtigt werden, wobei sowohl die individuell ermittelten Parameter als auch das Norm-Lautheitsempfinden gewichtet werden und zur Bestimmung der optimalen Anpassung beitragen. Unter dem Begriff "optimale Anpassung" wird dabei insbesondere ein ausgewogener Verlauf für die einzustellende Kompression und die einzustellende Verstärkung, d.h. dem Eingang-/Ausgang-Verhalten eines Hörgerätes in Abhängigkeit der Frequenz, verstanden.

Dies wird für die Kompression insbesondere dadurch erreicht, dass die einzelnen Steigungen der individuellen Skalierresultate in Abhängigkeit des Hörverlustes dargestellt und durch eine individuelle HVLS-Funktion, d.h. die Steigung der Lautheitsfunktion als Funktion des Hörverlustes HV, angenähert werden. Aus der individuellen HVLS-Funktion, im Vergleich zur Schwerhörenden-Norm-HVLS-Funktion, kann ein Faktor bestimmt werden, welcher die Lautheitsempfindlichkeit des einzelnen Individuums im Vergleich zur Norm beschreibt.

Für die Verstärkung wird dies dadurch erreicht, dass die einzelnen Pegel L0 der individuellen Skalierresultate in Abhängigkeit des Hörverlustes dargestellt und durch eine individuelle HVL0-Funktion, d.h. der Pegel für die Lautheit = 0 als Funktion des Hörverlustes HV, angenähert werden.
Aus der individuellen HVL0-Funktion, im Vergleich zur Schwerhörenden-Norm-HVL0-Funktion, kann ein Offset bestimmt. werden, welcher den mittleren Unterschied im Abszissenabschnitt der Lautheitsfunktionen des einzelnen Individuums im Vergleich zur Norm beschreibt.

Im folgenden werden die einzelnen Verfahrensschritte zur Anpassung eines Hörgerätes erläutert.

Als erstes wird ein Audiogramm erstellt. Dies erfolgt dadurch, dass bei einem potentiellen Hörgeräteträger die Hörschwellen für reine Töne verschiedener Frequenzen gemessen werden. Die gemessenen Erhöhungen der Hörschwellen werden als Hörverlust in dB bei jeder Frequenz bzw. in gewissen Frequenzintervallen ausgedrückt und dargestellt. Mit Hilfe des Audiogramms lässt sich somit feststellen, in welchem Hörbereich ein Hörverlust vorliegt. Des weiteren werden anhand des Audiogramms Stützstellen - d. h. einzelne Frequenzen - bestimmt, in denen in der Folge Lautheitsskalierungen in der nachstehend beschriebenen Art vorgenommen werden.

Die Lautheit "L" ist eine psycho-akustische Grösse, welche angibt, wie "laut" ein Individuum ein präsentiertes akustisches Signal empfindet.

Bei natürlichen akustischen Signalen, welche immer breitbandig sind, stimmt die Lautheit nicht mit der physikalisch übertragenen Energie des Signals überein. Es erfolgt psycho-akustisch im Ohr eine Bewertung des eintreffenden akustischen Signals in einzelnen Frequenzbändern, den sogenannten kritischen Bändern. Die Lautheit ergibt sich aus einer bandspezifischen Signalverarbeitung und einer bandübergreifenden Überlagerung der bandspezifischen verarbeitungsresultate, bekannt unter dem Begriff "Lautheitssummation". Diese Grundlagen wurden von E. Zwicker, "Psychoakustik", Springer-Verlag Berlin, Hochschultext, 1982, ausführlich beschrieben.

Es hat sich jedoch herausgestellt, dass die Lautheit als eine der wesentlichsten, die akustische Wahrnehmung bestimmenden psycho-akustischen Grössen anzusehen ist.

Eine Möglichkeit, die individuell empfundene Lautheit auf ausgewählte akustische Signale als weiter verwertbare Grösse überhaupt zu erfassen, ist die in Fig. 1 schematisch dargestellte, beispielsweise aus O. Heller, "Hörfeldaudiometrie mit dem Verfahren der Kategorienunterteilung", Psychologische Beiträge 26, 1985, oder V. Hohmann, "Dynamikkompression für Hörgeräte, Psychoakustische Grundlagen und Algorithmen", Dissertation UNI Göttingen, VDI-Verlag, Reihe 17, Nr. 93, oder Thomas Brand, Analysis and optimization of psychophysical procedures in audiology oldenburg : Bibliotheks- und Informationssystem der Univ., 2000. - 148 S. Oldenburg, Diss., Univ., 1999. ISBN 3-8142-0721-1, bekannte Methode. Dabei wird einem Individuum I ein akustisches Signal A präsentiert, das an einem Generator 1 bezüglich spektraler Zusammensetzung und übertragenem Schalldruckpegel verstellbar ist. Das Individuum I bewertet bzw. "kategorisiert" mittels einer Eingabeeinheit 3 das momentan gehörte akustische Signal A gemäss z. B. elf Lautheitsstufen bzw. -kategorien, wie in Fig. 1 dargestellt. Den Stufen werden numerische Gewichte, beispielsweise von 0 bis 10, zugeordnet.

Mit diesem Vorgehen ist es möglich, die empfundene individuelle Lautheit zu messen, d. h. zu quantifizieren. Dies wird beim erfindungsgemässen Verfahren bei mindestens einer vorzugsweise bei drei unterschiedlichen Frequenzen bzw. Stützstellen vorgenommen. Diese Prozedur wird im folgenden als Lautheitsskalierung bezeichnet.

In Fig. 2 ist die Lautheit L, aufgenommen mit einer Kategorienskalierung nach Fig. 1, als Funktion des mittleren Schalldruckpegels in dB-SPL für ein sinusförmiges Signal der Frequenz fₖ aufgetragen. Wie aus dem Verlauf in Fig. 2 ersichtlich ist, nimmt die Lautheit L_{kN} der Norm in der gewählten Darstellung nichtlinear mit dem Signalpegel zu, der Steigungsverlauf wird in erster Näherung bei Normalhörenden für alle kritischen Bänder mit der in Fig. 2 als N eingetragenen Regressionsgeraden mit der Steigung α_{N} in [Kategorien pro dB-SPL] wiedergegeben:

Aus dieser Darstellung ist ohne weiteres ersichtlich, dass der Modellparameter α_{N} einer nichtlinearen Verstärkung entspricht, für Normalhörende in jedem kritischen Frequenzband annähernd gleich, jedoch bei schwerhörenden Individuen, mit α_{kI}, bei jeder Frequenz bzw. in jedem Frequenzband zu bestimmen. Durch die Gerade mit der Steigung α_{kI} wird die nichtlineare Lautheitsfunktion bei der Frequenz fₖ durch eine Regressionsgerade approximiert.

In Fig. 2 bezeichnet L_{kI} typischerweise den Verlauf der Lautheit L_{I} eines Schwerhörenden bei einer Frequenz fₖ.

Wie aus dem Vergleich der Kurven L_{kN} und L_{kI} ersichtlich ist, weist die Kurve eines Schwerhörenden einen grösseren Offset (L₀) zum Nullpunkt auf und verläuft steiler als die Kurve der Norm. Der grössere Offset entspricht einer erhöhten Hörschwelle, das Phänomen der grundsätzlich steileren Laütheitskurve wird als Lautheit-recruitment bezeichnet und entspricht einem erhöhten α-Parameter,

Wie bereits darauf hingewiesen worden ist, werden mindestens an einer, vorzugsweise an drei Stützstellen - d.h. bei einer bzw. mehreren unterschiedlichen Frequenzen - solche Lautheitsskalierungen vorgenommen. Aufgrund dieser Stützstellen wird eine sogenannte HVLS-Funktion ermittelt, indem die Steigungen der Lautheitsfunktion α₁, α₂, α₃, ... in Funktion des Hörverlustes HV in dB aufgetragen werden.

Fig. 3 zeigt eine HVLS-Funktion für ein schwerhörendes Individuum, wobei die individuelle HVLS-Funktion, gestrichelte Linie, durch drei Stützstellen unter Anwendung einer geeigneten, im folgenden erläuterten Modellbildung ermittelt wird.

Es hat sich gezeigt, dass sich das folgende Modell besonders zur Ermittlung der Steigung α als Funktion des Hörverlustes HV (für Hörverluste zwischen 20dB und 100dB) eignet:${\text{log}}_{\text{10}} {\text{(α) = a}}_{\text{a}} {\text{· HV + b}}_{\text{a}} {\text{· log (HV) + VP}}_{\text{consta}}$ für 20dB < HV < 100dB,
wobei
- α: Steigung der Lautheitsfunktion,
- HV: Hörverlust in dB,
- aₐ, bₐ: konstante Funktionsparameter und
- VP_{consta}: individueller Funktionsparameter, welcher die HVLS-Funktion an die Stützstellen α₁, α₂, α₃, ..., anpasst
ist.

Zunächst sei an dieser Stelle festgehalten, dass die in Fig. 3 dargestellte individuelle HVLS-Funktion aufgrund ihrer Berechnung aus mehreren Stützstellen eine geringere messungsbedingte Streuung aufweist, als die einzelnen Stützstellen, und somit besser Veränderungen in der individuellen Wahrnehmung widerspiegelt. Man konnte die zielfunktion zur Einstellung des Hörgerätes zwar bereits gestützt auf diese individuelle'HVSL-Funktion erhalten, die Steigung α bei 0 dB Hörverlust durch Extrapolation ermitteln (gepunktete Kurve in Fig. 3) und das Hörgerät entsprechend einstellen. Es hat sich herausgestellt, dass die Hörgeräteeinstellung wesentlich verbessert werden kann, wenn Informationen über das gesunde Gehör mitberücksichtigt werden. Erfindungsgemäss wird vorgeschlagen, dass das Norm-Lautheitsempfinden zur Ermittlung der individuell benötigten Kompression bei 0 dB Hörverlust herangezogen wird. Dabei wird erfindungsgemäss dem Umstand Rechnung getragen, dass das Lautheitsempfinden von Normalhörenden selbst eine nicht zu vernachlässigende Streuung aufweist.

Eine bevorzugte Möglichkeit zur Berücksichtigung der Norm-Lautheitsfunktion besteht darin, dass ein Mittelwert zwischen der durch Messung und Extrapolation bestimmten individuellen Steigung α bei 0 dB Hörverlust und der Norm-Lautheitssteigung gebildet wird, wobei eine Gewichtung entsprechend einer zu erwartenden Streuung der Werte, und zwar sowohl bei der individuellen Steigung α bei 0 dB Hörverlust als auch bei der Norm-Lautheitssteigrung, vorgenommen wird. Eine Gewichtung der individuellen Skalierdaten in Abhängigkeit sowohl der Qualität der individuellen Skalierdaten, als auch der Anzahl Messpunkte für die einzelnen Skalierungen und der Anzahl durchgeführter Skalierungen hat sich als vorteilhaft erwiesen. Für individuelle Skalierdaten durchschnittlicher Qualität in drei Frequenzen kann mit einer Gewichtung der individuellen Steigung α bei 0 dB Hörverlust mit einem Faktor 2/3 und einer Gewichtung der Norm-Laütheitssteigung α_{N} mit einem Faktor 1/3 eine äusserst gute Anpassung des Hörgerätes erreicht werden.

Analog zur Steigung α der Lautheitsfunktion kann aus den Abszissenabschnitten L₀ der Lautheitsfunktion in Verbindung mit dem im Audiogramm bestimmten Hörverlust eine optimale bandspezifische Verstärkung abgeleitet werden.

Wie bereits darauf hingewiesen worden ist, werden mindestens an einer, vorzugsweise an drei Stützstellen - d.h. bei einer bzw. mehreren unterschiedlichen Frequenzen - Lautheitsskalierungen vorgenommen. Aufgrund dieser Stützstellen wird die HVL0-Funktion ermittelt, indem die Abszissenabschnitte der Lautheitsfunktion L₀₁, L₀₂, L₀₃ , ... als Funktion des Hörverlustes HV in dB aufgetragen werden.

Fig. 4 zeigt eine HVLO-Funktion für ein schwerhörendes Individuum, wobei die individuelle HVLO-Funktion, gestrichelte Linie, durch drei Stützstellen unter Anwendung einer geeigneten, im folgenden erläuterten Modellbildung. ermittelt wird.

Es hat sich gezeigt, dass sich das folgende Modell besonders zur Ermittlung von L₀ als Funktion des Hörverlustes HV (für Hörverluste zwischen 20dB und 100dB) eignet:${\text{L}}_{\text{0}} {\text{= a}}_{\text{L}} {\text{· HV + b}}_{\text{L}} {\text{· log(HV) + VP}}_{\text{ConstL}}$ für 20dB < HV < 100dB,
wobei
- L₀ : Pegel für Lautheit=0,
- HV: Hörverlust in dB,
- a_{L}, b_{L}: konstante Funktionsparameter und
- VP_{constL} : individueller Funktionsparameter, welcher die HVL₀-Funktion an die Stützstellen L₀₁, L₀₂, L₀₃, ... anpasst
ist.

Zunächst sei an dieser Stelle festgehalten, dass die in Fig. 4 dargestellte HVLO-Funktion aufgrund ihrer Berechnung aus mehreren Stützstellen eine geringere messungsbedingte Streuung aufweist, als die einzelnen Stützstellen, und somit besser Veränderungen in der individuellen Wahrnehmung widerspiegelt. Man könnte die Zielfunktion zur Einstellung des Hörgerätes zwar bereits gestützt auf diese individuelle HVL0-Funktion erhalten, den Pegel L₀ bei 0 dB Hörverlust durch Extrapolation ermitteln (gepunktete Kurve in Fig. 3) und das Hörgerät entsprechend einstellen. Es hat sich, gezeigt, dass die Hörgeräteeinstellung wesentlich verbessert werden kann, wenn analog zur Steigung α der Lautheitsfunktion Informationen über das gesunde Gehör mitberücksichtigt werden. Erfindungsgemäss wird vorgeschlagen, dass das Norm-Lautheitsempfinden zur Ermittlung der individuell benötigten Verstärkung bei 0 dB Hörverlust herangezogen wird. Dabei wird erfindungsgemäss dem Umstand Rechnung getragen, dass das Lautheitsempfinden von Normalhörenden selbst eine nicht zu vernachlässigende Streuung aufweist.

Eine bevorzugte Möglichkeit zur Berücksichtigung der Norm-Lautheitsfunktion besteht darin, dass ein gewichteter Mittelwert zwischen dem durch Messung und Extrapolation bestimmten individuellen Pegel L₀ bei 0 dB Hörverlust und dem Pegel Norm-L₀ gebildet wird, wobei eine Gewichtung entsprechend einer zu erwartenden Streuung der Werte, und zwar sowohl beim individuellen Pegel L₀ bei 0 dB Hörverlust als auch beim Pegel Norm-L₀, vorgenommen wird. Analog zur Steigung der Lautheitsfunktion hat sich auch für den Pegel L₀ eine Gewichtung der individuellen Skalierdaten in Abhängigkeit sowohl der Qualität der individuellen Skalierdaten als auch der Anzahl Messpunkte für die einzelnen Skalierungen und der Anzahl durchgeführter Skalierungen als vorteilhaft erwiesen.

Für individuelle Skalierdaten durchschnittlicher Qualität in drei Frequenzen kann mit einer Gewichtung des individuellen Pegels L₀ bei 0 dB Hörverlust mit einem Faktor 1/3 und einer Gewichtung des Pegels Norm-L₀ mit einem Faktor 2/3 eine äusserst gute Anpassung des Hörgerätes erreicht werden.

## Patentansprüche

1. Verfahren zur Anpassung eines Hörgerätes an ein Individuum unter Berücksichtigung von individuellem Lautheitsempfinden, wobei das Verfahren darin besteht,
- dass das Lautheitsempfinden des Individuums ausgemessen und mittels Lautheits funktionen (L_{kI}) des Individuums durch Parameter quantifiziert wird, welche mit einem ersten Faktor gewichtet werden,
- dass entsprechende Parameter aus Norm - Lautheitsfunktionen (L_{kN}) eines Norm - Lautheitsempfindens mit einem zweiten Faktor gewichtet werden und dass die gewichteten Parameter beider Lautheitsempfinden zur Einstellung des Hörgerätes verwendet werden.

2. Verfahren nach Anspruch 1, **dadurch gekennzeichnet, dass** im Hörgerät Kompression und/oder Verstärkung eingestellt werden, wobei hierzu die Kompression in Funktion der Frequenz resp. die Verstärkung in Funktion der Frequenz bestimmt werden.

3. Verfahren nach Anspruch 2, **dadurch gekennzeichnet, dass** zur Bestimmung der Kompression das Lautheitsempfinden des Individuums mittels HVLS-Funktion quantifiziert wird, die durch mindestens eine Stützstelle, d.h. durch Lautheitsskalierungen bei mindestens einer Frequenz ermittelt wird.

4. Verfahren nach Anspruch 3, **dadurch gekennzeichnet, dass** die HVLS-Funktion durch die Formel${\text{log}}_{\text{10}} {\text{(α) = a}}_{\text{a}} {\text{· HV + b}}_{\text{a}} {\text{· log (HV) + VP}}_{\text{consta}}$ modelliert wird, wobei
- α: Steigung der Lautheitsfunktion,
- HV: Hörverlust in dB,
- aₐ, bₐ: konstante Funktionsparameter und
- VP_{consta}: individueller Funktionsparameter, welcher die HVLS-Funktion an die Steigungen der Lautheits funktionen der Stützstellen α₁, α₂, α₃, ... anpasst
ist, und dass VP_{consta} aufgrund mindestens einer vorzugsweise aufgrund von drei Stütz stellen, d.h. in unterschiedlichen Frequenzen durchgeführten Lautheitsskalierungen, ermittelt wird.

5. Verfahren nach Anspruch 2, **dadurch gekennzeichnet, dass** zur Bestimmung der Verstärkung das Lautheitsempfinden des Individuums mittels HVL0-Funktion quantifiziert wird, die durch mindestens eine Stützstelle, d.h. durch Lautheitsskalierungen bei mindestens einer Frequenz ermittelt wird.

6. Verfahren nach Anspruch 5, **dadurch gekennzeichnet, dass** die HVL0-Funktion durch die Formel${\text{L}}_{\text{0}} {\text{= a}}_{\text{L}} {\text{· HV + b}}_{\text{L}} {\text{· log(HV) + VP}}_{\text{constL}}$ modelliert wird, wobei
- L₀: Hörschwelle: Schallpegel für Lautheitsempfinden =O
- HV: Hörverlust in dB,
- a_{L}, b_{L}: konstante Funktionsparameter und
- VP_{constL}: individueller Funktionsparameter, welcher die HVL0-Funktion an die Hörschwellen der Stützstellen L₀₁, L₀₂, L₀₃, ... anpasst
ist, und dass VP_{constL} aufgrund mindestens einer vorzugsweise aufgrund von drei, in unterschiedlichen Frequenzen durchgeführten Lautheitsskalierungen ermittelt wird.

7. Verfahren nach einem oder mehrerer der Ansprüche 4 bis 6, **dadurch gekennzeichnet, dass** der Hörverlust verwendet wird, um die Frequenzen zu bestimmen, in welchen Lautheitsskalierungen durchgeführt werden.

8. Verfahren nach einem oder mehrerer der Ansprüche 3-7, **dadurch gekennzeichnet, dass** die Grösse der gewichteten Faktoren von einer angenommenen und/oder ermittelten Genauigkeit der Lautheitsskalierungsdaten abhängen.

9. Verfahren nach Anspruch 5, **dadurch gekennzeichnet, dass** für den ersten Faktor einen Wert 2/3 und für den zweiten Faktor einen Wert 1/3 gewählt wird.

## Claims

1. Method to adjust a hearing device to an individual under consideration of individual loudness perception, the method consists in that
- the loudness perception of the individual is measured and, with the aid of loudness functions (L_{kI}) of the individual, is quantified by parameters which are weighted by a first factor,
- corresponding parameters from standard loudness functions (L_{kN}) of a standard loudness perception are weighted by a second factor and
- the weighted parameters of both loudness perceptions are used to adjust the hearing device.

2. Method according to claim 1, **characterised in that** compression and/or amplification are adjusted in the hearing device, for which purpose the compression, respectively, the amplification are determined as a function of the frequency.

3. Method according to claim 2, **characterised in that** the loudness perception of the individual is quantified with the aid of HVLS function for determining the compression, which function is determined by at least one sampling point, i.e. by loudness scaling at a minimum of one frequency.

4. Method according to claim 3, **characterised in that** the HVLS function is modelled by the equation:${\text{log}}_{\text{10}} {\text{(α))= a}}_{\text{a}} {\text{· HV + b}}_{\text{a}} {\text{· log (HV) + VP}}_{\text{consta}}$ where
- a: gradient of loudness function,
- HV: hearing loss in dB,
- aₐ, bₐ: constant function parameters and
- VP_{consta}: individual function parameter which adapts the HLVS function to the gradient of the loudness function of the sampling points α₁, α₂, α₃,...
and that VP_{consta} is determined on the basis of a loudness scaling performed at preferably three sampling points, i.e. at different frequencies.

5. Method according to claim 2, **characterised in that**, for determining the amplification, the loudness perception of the individual is quantified by means of an HVL0 function which is determined by at least one sampling point, i.e. by loudness scaling at a minimum of one frequency.

6. Method according to claim 5, **characterised in that** the HVL0 function is modelled by the equation${\text{L}}_{\text{0}} {\text{= a}}_{\text{L}} {\text{· HV + b}}_{\text{L}} {\text{· log (HV) + VP}}_{\text{constL}} \text{,}$ where
- L₀: auditory threshold: sound level for a loudness perception = 0,
- HV: hearing loss in dB,
- a_{L}, b_{L}: constant function parameter, and
- VP_{constL}: individual function parameter which adapts the HVL0 function to the auditory level of the sampling points L₀₁, L₀₂, L₀₃,...
and that VP_{constL} is determined on the basis of one, preferably of three loudness scalings at three different frequencies.

7. Method according to one or several of the claims 4 to 6, **characterised in that** the hearing loss is used to determine the frequencies at which loudness scaling is performed.

8. Method according to one or several of the claims 3 to 7, **characterised in that** the value of the weighted factors depends on the assumed and/or determined accuracy of the loudness scaling data.

9. Method according to claim 5, **characterised by** the selection of a value 2/3 for the first factor and of a value 1/3 for the second factor.

## Revendications

1. Procédé pour adapter un appareil auditif à un individu en tenant compte de la perception individuelle de l'intensité du son, ledit procédé consistant en ce que
- la perception de l'intensité du son de l'individu est mesurée et quantifiée au moyen de fonctions de l'intensité du son (L_{kI}) de l'individu par des paramètres qui sont pondérés avec un premier facteur;
- des paramètres correspondants de fonctions de l'intensité du son standards (L_{kN}) d'une perception de l'intensité du son standard sont pondérés avec un second facteur, et que
- les paramètres pondérés des deux perceptions de l'intensité du son sont utilisés pour ajuster l'appareil auditif.

2. Procédé selon la revendication 1, **caractérisé en ce que** la compression et/ou l'amplification sont ajustées dans l'appareil auditif, dans quel but la compression respectivement l'amplification sont déterminées en fonction de la fréquence.

3. Procédé selon la revendication 2, **caractérisé en ce que** pour la détermination de la compression ladite perception de l'intensité du son de l'individu est quantifiée à l'aide d'une fonction HVLS, laquelle fonction est déterminée par au moins un point d'échantillonnage, c'est-à-dire par cadrage de l'intensité du son à au moins une fréquence.

4. Procédé selon la revendication 3, **caractérisé en ce que** la fonction HVLS est modelée par l'équation${\text{log}}_{\text{10}} {\text{(α) = a}}_{\text{a}} {\text{· HV + b}}_{\text{a}} {\text{· log (HV) + VP}}_{\text{consta}}$ dans laquelle
- a: gradient de la fonction de l'intensité du son
- HV: Perte d'audibilité en dB
- aₐ, bₐ: paramètres de fonction constants, et
- VP_{consta}: paramètre de fonction individuel qui adapte la fonction HVLS aux gradients de fonctions de l'intensité du son des points d'échantillonnage α₁, α₂, α₃,...
et **en ce que** VP_{consta} est déterminé sur la base d'au moins un cadrage de l'intensité du son effectué de préférence en trois points d'échantillonnage, c'est-à-dire à des fréquences différentes.

5. Procédé selon la revendication 2, **caractérisé en ce qu'**en vue de la détermination de l'amplification la perception de l'intensité du son de l'individu est quantifiée au moyen d'une fonction HVLO qui est déterminée par au moins un point d'échantillonnage, c'est-à-dire par cadrage de l'intensité du son à au moins une fréquence.

6. Procédé selon la revendication 5, **caractérisé en ce que** la fonction HVLO est modelée par l'équation${\text{L}}_{\text{0}} {\text{= a}}_{\text{L}} {\text{· HV + b}}_{\text{L}} {\text{· log (HV) + VP}}_{\text{constL}} \text{,}$ dans la quelle
- L₀: seuil d'audition, c'est-à-dire niveau sonore pour une perception de l'intensité du son = 0,
- HV: perte d'audibilité en dB,
- a_{L}, b_{L}: paramètres de fonction constants, et
- VP_{constL}: paramètre de fonction individuel, qui adapte la fonction HVLO aux seuils d'audition des points d'échantillonnage L₀₁, L₀₂, L₀₃, ...
**en ce que** VP_{constL} est déterminé sur la base d'au moins un, de préférence de trois cadrages de l'intensité du son à trois fréquences différentes.

7. Procédé selon une ou plusieurs des revendications 4 à 6, **caractérisé en ce que** la perte d'audibilité est utilisée pour déterminer les fréquences dans lesquelles les cadrages de l'intensité du son sont effectués.

8. Procédé selon une ou plusieurs des revendications 3 à 7, **caractérisé en ce que** la valeur des facteurs pondérés dépend de l'exactitude supposée et/ou déterminée des dates du cadrage de l'intensité du son.

9. Procédé selon de la revendication 5, **caractérisé en ce que** l'on choisi pour le premier facteur une valeur 2/3 et pour le second facteur une valeur 1/3.
